# EUROPÄISCHE PATENTSCHRIFT

(11) **EP 2 026 679 B1**
(45) Veröffentlichungstag und Bekanntmachung des Hinweises auf die Patenterteilung: **27.06.2012**
(21) Anmeldenummer: 07710817.3
(22) Anmeldetag: 23.03.2007
(51) Int. Cl.: A45D 40/30, A45D 44/12

(54) **WIMPERNLÖFFEL**
EYELASH SPOON
CUILLÈRE À CILS

(30) Priorität: 14.06.2006 CH 969062006; 22.09.2006 CH 152006
(43) Veröffentlichungstag der Anmeldung: 25.02.2009
(73) Patentinhaber: Salicunaj, Violeta, 5734 Reinach (CH)
(72) Erfinder: Salicunaj, Violeta, 5734 Reinach (CH)
(74) Vertreter: Gachnang, Hans Rudolf
(86) Internationale Anmeldenummer: PCT/CH2007/000158
(87) Internationale Veröffentlichungsnummer: WO 2007/143864

(56) Entgegenhaltungen:
- US-A- 1 907 476
- US-A- 2 260 614
- US-A- 5 178 170
- US-A- 5 957 142

## Beschreibung

Gegenstand der Erfindung ist ein Wimpernlöffel zum Aufbringen von Wimperntusche auf Augenwimpern gemäss den Merkmalen des Patentanspruchs 1.

Zum Aufbringen von Wimperntusche bzw. Mascara auf die Wimpern an einem Augenlid wird herkömmlich das mit Wimperntusche getränkte Wimpernbürstchen bei geöffnetem Auge von unten her - beginnend beim Wimpernansatz bzw. Wimpernkranz - zu den Wimpernspitzen hin auf den Wimpern geführt bzw. abgerollt. Dabei kann das Augenlid bei Bedarf mit einem oder mehreren Fingern der einen Hand hochgezogen bzw. gestrafft werden. Die auf die Wimpern aufgetragene Wimperntusche bewirkt, dass die Wimpern kräftiger und länger erscheinen. Zum Teil enthält Mascara auch Kunstseide- oder Nylonfasern, welche nebst der farblichen Hervorhebung auch eine tatsächliche Verlängerung der Wimpern bewirken.

Aus der US-A-5957142 ist eine Vorrichtung zum Abdecken der Augenlider beim Auftragen von Mascara bekannt. Sie umfasst eine flexible Abdeckmaske mit einer konkaven, an die Form eines Auges anpassbaren Kante. An der gegenüberliegenden Seite dieser Kante umfasst die Abdeckmaske zwei Aufnahmen zum Befestigen zweier Verbindungsarme eines Haltegriffs. Beim Abdecken eines Augenlids muss der Haltegriff oberhalb oder unterhalb des Augenlids gehalten werden.

Im Weiteren ist es bekannt, Wimpern mittels Wimpernzangen so zu Verformen, dass ihre natürliche Wölbung verstärkt wird. Eine derartige Vorrichtung ist zum Beispiel aus der EP-B1-0902629 bekannt. Wimpernzangen haben den Nachteil, dass sie Wimpern beschädigen oder ausreissen können.

Es ist deshalb Aufgabe der vorliegenden Erfindung, eine Vorrichtung zum einfachen, schonenden und wirkungsvollen Aufbringen von Wimperntusche auf Wimpern zu schaffen.

Diese Aufgabe wird gelöst durch einen Wimpernlöffel zum Aufbringen von Wimperntusche gemäss den Merkmalen des Anspruchs 1.

Mit dem erfindungsgemässen Wimpernlöffel kann beim Auftragen der Wimperntusche mit der Bürste von unten her Druck.auf die Wimpern ausgeübt werden. Die äussere Oberfläche des entsprechend gewölbten Wimpernlöffels dient dabei als Anlagefläche für die Wimpern. Dadurch lässt sich die konvexe Wölbung der Wimpern direkt beim Aufbringen der Wimperntusche verstärken. Der Wimpernlöffel umfasst zwei sich diametral gegenüberliegende konkave Aussparungen, welche an die Form des Auges angepasst sind. Die Breite des Wimpernlöffels ist auf der dem Stiel gegenüber liegenden Seite der Aussparungen kleiner als auf der dem Stiel zugewandten Seite. Mit dieser ergonomischen Form kann der Wimpernlöffel ohne Behinderung auch nahe der Nase an das Augenlid angelegt werden. Die grössere Breite des Wimpernlöffels im stielseitigen Bereich der Aussparungen wird dem Umstand gerecht, dass die Wimpernlänge aussen am Auge in der Regel grösser ist innen. Entlang jeder der Aussparungen ist je ein Streifen an der Innenseite des Löffels als Haftprofil bzw. Haftelement ausgebildet. Das Haftelement kann z.B. bei einem Wimpernlöffel aus rostfreiem Edelstahl als aufgeraute Oberfläche ausgebildet sein. Mit dem Wimpernlöffel kann das Lid gleichmässig entlang des Wimpernkranzes hochgezogen werden. Die Wimperntusche kann so einfach vom Wimpernkranz bis zu den Spitzen der Wimpern aufgetragen werden. Dadurch kann eine optische Verdichtung des Wimpernkranzes und eine Verstärkung der Wimpernwölbung erreicht werden. Den Wimpern wird somit mehr Volumen und ein Schwungeffekt oder Curling-Effekt verliehen.

Mit dem Wimpernlöffel kann das Verkleben der Wimpern verhindert werden, da diese auf dem Wimpernlöffel abgestützt und beim Aufbringen der Tusche durchgekämmt werden. Zudem schützt der Wimpernlöffel die Augenlider vor Verfärbung durch Wimperntusche.

Anhand einiger Figuren wird die Erfindung im Folgenden näher beschrieben. Dabei zeigen
- Figur 1: die Anwendung eines Wimpernlöffels in einer ersten Ausgestaltung,
- Figur 2: die Anwendung eines Wimpernlöffels in einer weiteren Ausgestaltung,
- Figur 3: eine Ansicht einer Schale mit unterschiedlichen Ausnehmungen und mit schwenkbar angekoppeltem Griff,
- Figur 4: ein Detail eines Querschnitts durch eine Schale,
- Figur 5a: eine Aufsicht auf einen Wimpernlöffel im Bereich der Schale,
- Figur 5b: einen Längsschnitt des Wimpernlöffels entlang der mit "A" bezeichneten Linie in Figur 5a,
- Figur 5c: einen Querschnitt des Wimpernlöffels entlang der mit "B" bezeichneten Linie in Figur 5a.

Figur 1 zeigt die Anwendung eines Wimpernlöffels 1 in einer ersten Ausgestaltung. Der Wimpernlöffel 1 umfasst eine Schale 3 und einen Griff 5. Die Schale 3 hat bei der Ausführungsform gemäss Figur 1 im Wesentlichen die Form einer Kugelkalotte mit zwei sich diametral gegenüberliegenden, an die Form eines Auges 7 bzw. eines Augenlids 9 angepassten, in Bezug auf die Schale 3 konkav gerundeten Ausnehmungen 11a, 11b. Die Schale 3 eines solchen Wimpernlöffels 1 mit Hilfe einer ersten Kugel mit einem ersten Kugelradius und zweier weiterer Kugeln mit einem zweiten und einem dritten Kugelradius dargestellt werden, wobei die zweite und die dritte Kugel die erste Kugel schneiden. Ein Abschnitt der ersten Kugeloberfläche bildet die Kalotte, welche die Grundform der Schale 3 bildet. Die beiden anderen Kugeln schneiden aus dieser Kalotte die entsprechenden Ausnehmungen 11a und 11b heraus. Die Ränder bzw. Kanten und Ecken der Schale 3 sind derart abgerundet, dass sie keine Verletzungsgefahr für das Auge 7 darstellen.

Der Griff 5 ist stift-, stab- oder rohrartig ausgebildet und mit der Schale 3 z.B. an einer der sich gegenüberliegenden konvex gekrümmten Seitenkanten 13a, 13b fest verbunden. Er kann z.B. ein rundes oder ein kantiges Profil oder eine andere zum Halten und/oder Führen der Schale 3 mit einer Hand geeignete Form aufweisen. Der Griff 5 kann z.B. einstückig mit der Schale 3 verbunden oder als wieder lösbares Teil z.B. mittels einer Rast- oder einer Schraubverbindung mit der Schale 3 verbunden sein. Insbesondere kann der Griff 5 auch mehrere zusammensteckbare oder zusammenschraubbare oder in anderer Weise miteinander verbindbare Teile umfassen. Der Griff 5 kann eine glatte oder eine strukturierte Oberfläche aufweisen. Insbesondere besteht die Möglichkeit, geschliffene oder ungeschliffene Edelsteine am Griff 5 anzubringen. Alternativ kann der Griff 5 auch teleskopartig ausziehbar und/oder mindestens teilweise über die konvex gekrümmte Aussenseite der Schale 3 schiebbar ausgebildet sein. Dies hat den Vorteil, dass die Länge des Schminklöffels 1 zwecks Aufbewahrung und Transport (z.B. in einem kleinen Etui) stark reduziert werden kann.

Die Schale 3 und/oder der Griff 5 können z.B. aus Chromstahl - vorzugsweise aus rostfreiem und säurebeständigem sowie spülmaschinenfestem Edelstahl mit etwa 18% Chrom- und 10% Nickel-Anteilen - oder einem anderen Metall oder aus Kunststoff gefertigt sein, der nach Möglichkeit hautverträglich und chemikalienresistent sein sollte.

Bei einer bevorzugten Ausgestaltung des Wimpernlöffels 1 umfasst die Kante der Schale 3 mindestens im Bereich der Ausnehmungen 11a, 11b ein Haftelement 15. Bei einem Wimpernlöffel 1 aus Edelstahl, dessen Oberflächen einschliesslich der gratfreien Kanten auf Hochglanz poliert sind, kann das Haftelement 15 z.B. als etwa 2mm bis etwa 6mm breiter, perlgestrahlter, sandgestrahlter, seidenmatt gebürsteter, mit einer graphischen Gravurprägung (z.B. in der Grössenordnung von etwa 50 bis etwa 100 Mikrometer) versehener oder in sonstiger Weise aufgerauter Streifen an der Innenseite der Oberfläche des Wimpernlöffels entlang der Ausnehmungen 11a, 11b ausgebildet sein. Alternativ kann auch die gesamte innere Oberfläche der Schale 3 aufgeraut sein.

Das Haftelement 15 kann alternativ z.B. aus Gummi oder einem gummiähnlichen Material gefertigt sein. Das Haftelement 15 kann z.B. auf die bei Anwendung des Wimpernlöffels 1 dem Auge zugewandte Seite der Schale 3 aufgeklebt oder mittels Spritzgiessverfahren angespritzt sein. Zumindest die harte Schale 3 und das weiche bzw. elastische Haftelement 15 können in einem zweikomponentigen Spritzgiessprozess in nur einem Arbeitsgang hergestellt werden. Alternativ kann das Haftelement 15 auch U-förmig ausgebildet und über die Kante der Schale 3 gestülpt sein. Alternativ kann auch die ganze Schale 3 mit einer Haftschicht überzogen oder aus einem Material mit guten Hafteigenschaften auf der Haut ausgebildet sein. Das Haftelement 15 ermöglicht selbst bei sehr geringer Andruckkraft ein problemloses Hochziehen und Halten des oberen Augenlids 9, ohne dabei allfällig aufgetragenen Lidschatten zu verschmieren.

Bei der Fertigung metallischer Schalen 3 wird in der Regel ein ebenes Blech zuerst entlang des Schalenrandes gestanzt und danach gewalzt, um die kalottenartig gewölbte Form zu erhalten. Die im Folgenden angegebenen, die Form des Schalenrandes spezifizierenden Radien, beziehen sich auf das ebene, noch ungewalzte Material. Alternativ können sich diese Masse auch auf die Form der gewölbten Schale 3, wie sie in der Aufsicht gemäss Figur 5a sichtbar ist, beziehen. Die Figuren 5b und 5c zeigen Schnittbilder des Wimpernlöffels aus Figur 5a entlang der Linien A-A bzw. B-B. Der Krümmungsradius des in Figur 5b dargestellten Längsschnittes der Schale 3 beträgt beispielsweise etwa 65mm, jener des in Figur 5c dargestellten Querschnittes etwa 70mm. Die Länge L der Schale 3 kann z.B. im Bereich von etwa 40mm bis etwa 50mm liegen und beträgt vorzugsweise etwa 45mm.

Die Schale 3 und somit die Ausnehmungen 11a, 11b sind vorzugsweise spiegelsymmetrisch ausgebildet, derart, dass der Wimpernlöffel 1 gleichermassen sowohl beim linken als auch beim rechten Auge 7 angewendet werden kann. Bei einer bevorzugten Ausgestaltung des Wimpernlöffels gemäss Figur 1 ist die Breite s₂ der Schale 3 bei den weiter vom Griff 5 entfernten Enden der Ausnehmungen 11a, 11b kleiner als die Breite s₁ bei den näher beim Griff 5 liegenden Enden. Die Breite s₂ kann z.B. einen Wert im Bereich von etwa 10mm bis etwa 25mm aufweisen und vorzugsweise etwa 20mm betragen. Die Breite s₁ kann z.B. einen Wert im Bereich von etwa 20mm bis etwa 35mm aufweisen und vorzugsweise etwa 30mm betragen. Bei kreisförmigen Ausnehmungen 11a, 11b liegen deren Krümmungsradien vorzugsweise im Bereich von etwa 15mm bis etwa 30mm und betragen vorzugsweise etwa 21 mm. Die zuvor aufgeführten Werte ermöglichen eine optimale Anpassung an die meisten Augenlieder und ein wirkungsvolles und präzises Auftragen von Wimperntusche. Alternativ können die sich gegenüberliegenden Ausnehmungen 11a und 11b auch unterschiedliche Krümmungsradien aufweisen, sodass eine Anpassung an unterschiedlichen Augenkonturen möglich ist. In diesem Fall ist vorzugsweise an beiden Seitenkanten 13a, 13b je eine Ankoppelstelle 17 für den Griff 5 vorgesehen (Figur 2), oder alternativ ein um eine zentrisch an der konvex gekrümmten Aussenseite der Schale 3 ausgebildete Ankoppelstelle 17 schwenkbarer und in zwei Endlagen verrastbarer Griff 5 (Figur 3). In diesen Endlagen überragt der Griff 5 die konvex gekrümmten Seitenkanten 13a, 13b. Vorzugsweise sind die Krümmungsradien der Seitenkanten 13a, 13b etwa halb so gross wie die zugehörigen Breiten s₁ bzw. s₂ der Schale 3 an der jeweiligen Schalenseite. Selbstverständlich sind auch davon abweichende Werte möglich.

Die Schale 3 kann - ähnlich einem Speiselöffel - in gleichmässiger Materialstärke ausgebildet sein. Alternativ kann die Schale 3 auch als "echtes" dreidimensionales Gebilde mit unterschiedlichen Materialstärken ausgestaltet sein und z.B. eine Querschnittform ähnlich jener einer Kontaktlinse aufweisen. Figur 4 zeigt ein Detail einer solchen Schale 3 mit angespritztem Haftelement 15.

Zum Auftragen der Wimperntusche auf die Wimpern 19 wird der Wimpernlöffel 1 mit einer Hand am Griff 5 gehalten und mit dem Haftelement 15 knapp hinter dem Wimpernkranz an das obere Augenlid 9 angelegt. Mit dem Wimpernlöffel wird das Augenlid leicht hochgezogen. Die Neigung der konvex gekrümmten Aussenseite der Schale 3 wird so eingestellt, dass die Wimpern 19 mit dem Wimpernbürstchen leicht mit Schwung von unten nach oben gebürstet werden können. Die Wimpern 19 können dabei an der Schale 3 anliegen, werden dabei durchgekämmt und erhalten ohne zusätzliche mechanische oder thermische Hilfsmittel die gewünschte Form und Fülle.

Selbstverständlich kann der Wimpernlöffel 1 auch zum Tuschen der Wimpern 19 des untern Augenlids 9 verwendet werden, wobei der Wimpernlöffel 1 im Bereich des Wimpernkranzes am unteren Augenlid 9 angesetzt und das untere Augenlid 9 leicht nach unten gezogen wird. Dank der sich gegenüberliegenden Ausnehmungen 11a, 11b ist der Wechsel vom oberen zum unteren Augenlid 9 einfach und ohne Griffwechsel möglich.

## Patentansprüche

1. Wimpernlöffel (1) zum einfachen und wirkungsvollen Auftragen von Wimperntusche auf Wimpern (19), **gekennzeichnet durch** eine kalottenartige schale (3) mit zwei sich diametral gegenüberliegenden, an die Form eines Auges (9) angepassten Ausnehmungen (11a, 11b), und einen Griff (5), der eine der an die Ausnehmungen (11a, 11b) angrenzenden Seitenkanten (13a, 13b) überragt.

2. Wimpernlöffel (1) nach Anspruch 1, **dadurch gekennzeichnet, dass** die Breite s₂ der Schale (3) auf der einen Seite der Ausnehmungen (11a, 11b) kleiner ist als die Breite s₁ auf der anderen Seite der Ausnehmungen (11a, 11b).

3. Wimpernlöffel (1) nach einem der Ansprüche 1 oder 2, **dadurch gekennzeichnet, dass** im Bereich der Ausnehmungen (11a, 11b) Haftelemente (15) ausgebildet sind.

4. Wimpernlöffel (1) nach Anspruch 3, **dadurch gekennzeichnet, dass** die Haftelemente (15) als aufgeraute Bereiche an der inneren Seite der Schale (3) ausgebildet sind.

5. Wimpernlöffel (1) nach einem der Ansprüche 1 bis 4, **dadurch gekennzeichnet, dass** der Griff (5) einstückig mit der Schale (3) verbunden ist.

6. Wimpernlöffel (1) nach einem der Ansprüche 1 bis 4, **dadurch gekennzeichnet, dass** der Griff (5) wieder lösbar mit mindestens einer an der Schale (3) ausgebildeten Ankoppelstelle (17) verbunden ist.

7. Wimpernlöffel (1) nach Anspruch 6, **dadurch gekennzeichnet, dass** die Ankoppelstelle (17) mittig an der konvex gekrümmten Aussenseite der Schale (3) ausgebildet ist.

8. Wimpernlöffel (1) nach Anspruch 7, **dadurch gekennzeichnet, dass** der an die Ankoppelstelle (17) angekoppelte Griff (5) um die Ankoppelstelle (17) schwenkbar und in mindestens einer Lage verrastbar ist.

9. Wimpernlöffel nach einem der Ansprüche 1 bis 8,
**dadurch gekennzeichnet, dass** die konvex gekrümmte Aussenseite der Schale (3) als Anlage beim Auftragen von Wimperntusche auf die Wimpern (19) nutzbar ist.

## Claims

1. An eyelash spoon (1) for the simple and effective application of mascara onto eyelashes (19), **characterised by** a calotte-like shell (3) with two diametrically opposite recesses (11a, 11b) adapted to the shape of the eye (9), and a grip (5) which projects beyond one of the side edges (13a, 13b) adjacent the recesses (11a, 11b).

2. An eyelash spoon (1) according to claim 1, **characterised in that** the width s₂ of the shell (3) on the one side of the recesses (11a, 11b) is smaller than the width s₁ on the other side of the recesses (11a, 11b).

3. An eyelash spoon (1) according to one of the claims 1 or 2, **characterised in that** adhesive elements (15) are formed in the region of the recesses (11a, 11b).

4. An eyelash spoon (1) according to claim 3, **characterised in that** the adhesive elements (15) are designed as roughened regions on the inner side of the shell (3).

5. An eyelash spoon (1) according to one of the claims 1 to 4, **characterised in that** the grip (5) is connected as one piece to the shell (3).

6. An eyelash spoon (1) according to one of the claims 1 to 4, **characterised in that** the grip (5) is re-releasably connected to at least one coupling location (17) formed on the shell (3).

7. An eyelash spoon (1) according to claim 6, **characterised in that** the coupling location (17) is designed centrally on the convexly curved outer side of the shell (3).

8. An eyelash spoon (1) according to claim 7, **characterised in that** the grip (5) which is coupled to the coupling location (17) is pivotable about the coupling location (17) and may be locked in at least one position.

9. An eyelash spoon according to one of the claims 1 to 8, **characterised in that** the convexly curved outer side of the shell (3) is useable as a support on applying the mascara onto the eyelashes (19).

## Revendications

1. Cuillère (1) à cils, conçue pour l'application simple et efficace d'une touche de mascara sur des cils (19), **caractérisée par** une spatule (3) du type calotte munie de deux zones évidées (11a, 11b) diamétralement opposées, adaptées à la forme d'un oeil (9), et par un manche (5) faisant saillie au-delà de l'une des arêtes latérales (13a, 13b) limitrophes desdites zones évidées (11a, 11b).

2. Cuillère (1) à cils selon la revendication 1, **caractérisée par le fait que** la largeur s₂ de la spatule (3) est plus petite, sur l'un des côtés des zones évidées (11a, 11b), que la largeur s₁ sur l'autre côté desdites zones évidées (11a, 11b).

3. Cuillère (1) à cils selon l'une des revendications 1 ou 2, **caractérisée par le fait que** des éléments de retenue (15) sont ménagés dans la région des zones évidées (11a, 11b).

4. Cuillère (1) à cils selon la revendication 3, **caractérisée par le fait que** les éléments de retenue (15) se présentent comme des zones pourvues d'aspérités à la face intérieure de la spatule (3).

5. Cuillère (1) à cils selon l'une des revendications 1 à 4, **caractérisée par le fait que** le manche (5) est relié à la spatule (3) d'un seul tenant.

6. Cuillère (1) à cils selon l'une des revendications 1 à 4, **caractérisée par le fait que** le manche (5) est relié, avec faculté de dissociation ultérieure, à au moins une zone de rattachement (17) façonnée sur la spatule (3).

7. Cuillère (1) à cils selon la revendication 6, **caractérisée par le fait que** la zone de rattachement (17) est ménagée au centre de la face extérieure de la spatule (3), dotée d'une courbure convexe.

8. Cuillère (1) à cils selon la revendication 7, **caractérisée par le fait que** le manche (5), relié à la zone de rattachement (17), peut pivoter autour de ladite zone de rattachement (17) et peut être encliqueté dans au moins une position.

9. Cuillère à cils selon l'une des revendications 1 à 8, **caractérisée par le fait que** la face extérieure de la spatule (3), dotée d'une courbure convexe, peut être utilisée en tant qu'appui lors de l'application d'une touche de mascara sur les cils (19).
